# EUROPÄISCHE PATENTSCHRIFT

(11) **EP 1 829 062 B1**
(45) Veröffentlichungstag und Bekanntmachung des Hinweises auf die Patenterteilung: **09.02.2011**
(21) Anmeldenummer: 06792434.0
(22) Anmeldetag: 18.10.2006
(51) Int. Cl.: H01F 6/06

(54) **SPULE ZUM ERZEUGEN EINES MAGNETFELDES**
COIL FOR PRODUCING A MAGNETIC FIELD
BOBINE POUR CREER UN CHAMP MAGNETIQUE

(30) Priorität: 02.11.2005 DE 102005052602
(43) Veröffentlichungstag der Anmeldung: 05.09.2007
(73) Patentinhaber: Zenergy Power GmbH, 53359 Rheinbach (DE)
(72) Erfinder: REMKE, Stefan, 53113 Bonn (DE); BRAUN, Thomas, 56729 Ettringen (DE); WIEZORECK, Jan, 53111 Bonn (DE)
(74) Vertreter: Althaus, Arndt
(86) Internationale Anmeldenummer: PCT/EP2006/010038
(87) Internationale Veröffentlichungsnummer: WO 2007/051525

(56) Entgegenhaltungen:
- EP-A1- 0 472 197
- EP-A2- 0 472 333
- GB-A- 191 550
- JP-A- 60 059 724
- US-A- 3 545 078

## Beschreibung

Die Erfindung betrifft eine Spule zum Erzeugen eines Magnetfeldes mit wenigstens einer aus einem Supraleiter gefertigten, in einen Kunststoff eingegossenen Wicklung, wobei ein am Umfang der Wicklung angeordnetes Wicklungsende als eine Kontaktierung für einen elektrischen Leiter dient.

Spulen mit einer aus einem Supraleiter gefertigten Wicklung kommen im Motor-, Generator- und Magnetbau zum Einsatz, falls die Vorteile des geringen Widerstands von gekühlten Supraleitern ausgenutzt werden sollen. Häufig werden Hochtemperatur-Supraleiter eingesetzt, die aus einem spröden Komposit aus Keramik und Metall bestehen, aber selbst bei Zimmertemperatur und insbesondere bei tieferen Temperaturen keine großen Zug- oder Scherkräfte aufnehmen können. Außerdem verlieren Supraleiter durch die Kühlung ihre bei Zimmertemperatur bereits geringe Elastizität weiter. Bei der Montage der Spulen wird das Wicklungsende meist durch Anlöten eines metallischen oder supraleitenden Leiters kontaktiert. Auf den angelöteten Leiter übertragene Zug- und Querkräfte können die Wicklung beschädigen, wodurch bei einem unvorsichtigen Umgang mit der Kontaktierung die Wicklung im schlimmsten Fall zerstört werden kann. Solche Spulen werden zum Beispiel beschrieben in EP0472233.

Aufgabe der Erfindung ist es, Spulen mit Wicklungen aus Supraleitern zu schaffen, die bei einfacher Herstellung eine robuste Kontaktierung ermöglichen und bei denen ein verringertes Risiko der Beschädigung der Wicklung besteht.

Diese Aufgabe wird entsprechend den kennzeichnenden Merkmalen des Patentanspruchs 1 erfindungsgemäß dadurch gelöst, dass die Kontaktierung ein elektrisch leitfähiges Anschlussstück mit einem flächig mit dem Wicklungsende verbundenen Fußbereich und einem Kopfbereich zum Anschließen des Leiters aufweist, wobei der Fußbereich des Anschlussstücks am Wicklungsende unmittelbar anliegende Schenkel aufweist, die in radialer Richtung von einer in den Kunststoff eingegossenen, die Wicklung zumindest teilweise umgreifenden Verstärkungseinlage überdeckt sind Dies hat den Vorteil, dass das Anschlussstücke gegenüber der Wicklung durch die in den Kunststoff eingegossene Verstärkungseinlage stabilisiert ist. Gegebenenfalls an dem Anschlussstück angreifende Kräfte werden durch die Verstärkungseinlage großflächig auf den die Spule umhüllenden Kunststoff übertragen, wodurch insbesondere das Wicklungsende von diesen Kräften entlastet ist.

Vorzugsweise umgreift die Verstärkungseinlage ergänzt mit dem Anschlussstück die Wicklung vollständig, wodurch lokale Druck- und Zugbelastungen an der Wicklung verhindert werden. Die Verstärkungseinlage und das Anschlussstück bilden vorzugsweise eine in sich geschlossene Zugentlastung. In einer vorteilhaften Ausführung besteht die Verstärkungseinlage aus einem die Wicklung umgreifenden Ring, wie insbesondere einem vorgefertigten, ausreichend stabilen Band oder geteilten Ringkörper.

Gemäß einer vorteilhaften Ausgestaltung, kann der Fußbereich an beiden gegenüberliegenden Querseiten Schenkel aufweisen, wodurch der Fußbereich großflächig am Wicklungsende anliegen kann und auch die verstärkungseinlage die Schenkel an dem Wicklungsende großflächig überdecken kann. Diese Schenkel können in Umfangsrichtung über die Querseiten des Anschlussstücks im Kopfbereich hinausragen. In einer besonders vorteilhaften Ausgestaltung überdeckt die Verstärkungseinlage dann beide Schenkel und erstreckt sich am Umfang einer Außenwindung der Wicklung entlang von einem zum anderen Schenkel, wodurch eine Umreifung der Wicklung entlang des Umfangs entsteht. Durch diese Umreifung ist die Spule am Umfang der Wicklung vor Stößen geschützt. In einer alternativen Ausgestaltung können zwei Verstärkungseinlagen quer zur Wicklung angeordnet sein, die je einen der Schenkel quer überdecken und anschließend die Wicklung seitlich an Vorder- und Rückseite umgreifen. Die Verstärkungseinlagen können dann vorzugsweise einen wickelkörper, auf den die wicklung aufgewickelt ist, durchfassen, um die Wicklung vollständig zu umgreifen. Die Verstärkungseinlage kann alternativ an dem Wickelkörper befestigt sein, sodass das Anschlussstück über die Verstärkungseinlage an dem Wickelkörper abgestützt ist.

Unabhängig von der Anordnung der Verstärkungseinlage an der Wicklung ist es vorteilhaft, wenn die Verstärkungseinlage in wenigstens eine Ausnehmung zwischen dem Kopfbereich und dem Fußbereich insbesondere formschlüssig einfaßt, wodurch das Anschlussstück ebenfalls stabilisiert ist. Das Anschlussstück kann an beiden Querseiten jeweils eine nutförmige Ausnehmung aufweisen, in welche die Verstärkungseinlage, falls sie sich entlang des Umfangs erstreckt, mit beiden Stirnseiten einfasst oder durch welche sie hindurchgreift. Falls zwei Verstärkungseinlagen an der Vorder- und Rückseite quer zu der Wicklung angeordnet sind, können diese seitlich in die Ausnehmungen einfassen. Die Verstärkungseinlage kann zusätzlich in den Ausnehmungen festgeklemmt sein.

Der Kunststoff ist vorzugsweise eine Elektroimprägnierungs- bzw. eine Vergussmasse. Das Eingießen bzw. Imprägnieren der Spule in Kunststoff erfolgt vorzugsweise durch Vakuum-Imprägnieren bzw. im Vakuum-Imprägnierungs-Verfahren, wobei der Kunststoff in vorteilhafter Weise aus einem Harz, insbesondere einem Epoxydharz, besteht. Die Spule ist vorzugsweise als Doppelscheibenspule ausgeführt, die durch zwei nebeneinander angeordnete, gegenläufig gewickelte und an der Wicklungsinnenseite ineinander übergehende Wicklungen gebildet ist, sodass beide Wicklungsenden am Umfang angeordnet sind und jeweils mit einem Anschlussstück versehen sind. Diese auch als "Doublepancake-Spulen" bezeichneten Doppelscheibenspulen haben den Vorteil, dass die Kontaktierung am leicht zugänglichen Umfang erfolgt. Die beiden Anschlussstücke sind zweckmäßig parallel zueinander und durch einen Spalt voneinander isoliert angeordnet. In dem Spalt kann weiter zweckmäßig eine Isolierschicht angeordnet sein.

Die wicklung ist vorzugsweise aus einem Hochtemperatur-Supraleiter gefertigt, was den Vorteil hat, dass die Spule mit Stickstoff - ohne sich darauf einzuschränken- gekühlt werden kann. Die Wicklung ist zweckmäßig aus einem Bandleiter oder einer Schichtung aus Bandleitern gewickelt, der vorzugsweise in der "Pulver-im-Rohr"-Technik oder als Dünnschichtleiter gefertigt ist. Beim Verlöten des Fußbereichs mit dem Wicklungsende wird vorzugsweise ein Lot mit einer hohen Schmelztemperatur verwendet. Ein Leiter kann dann mit einem Lot niedrigerer Schmelztemperatur an den Kopfbereich angelötet werden, ohne dass ein Schmelzen des Lotes am Fußbereich auftreten kann. Für das Lot am Kopfbereich kann bspw. handelsübliches Elektroniklot verwendet werden.

Weitere Vorteile und Ausgestaltungen der Erfindung ergeben sich aus der nachfolgenden Beschreibung von in der Zeichnung gezeigten Ausführungsbeispielen für erfindungsgemäße Spulen. In der Zeichnung zeigt:
- **Fig. 1**: schematisch in Ansicht auf die Vorderseite eine er- findungsgemäße Spule mit einem Anschlussstück gemäß einem ersten Ausführungsbeispiel;
- **Fig. 2**: in Schnittansicht ein Detail der Spule aus Fig. 1;
- **Fig. 3**: einen Vertikalschnitt durch die obere Spulenhälfte einer Doppelscheibenspule mit daran angeordneten An- schlussstücken;
- **Fig. 4**: eine Detailansicht ähnlich zu Fig. 2 mit einem An- schlussstück gemäß einem zweiten Ausführungsbei- spiel;
- **Fig. 5**: einen Vertikalschnitt durch die obere Spulenhälfte einer Doppelscheibenspule mit einem dritten Ausfüh- rungsbeispiel eines Anschlussstücks; und
- **Fig. 6**: eine Detailansicht einer Spule mit einem Anschluss- stück gemäß einem vierten Ausführungsbeispiel und einer quer zur Wicklung verlaufenden Verstärkungs- einlage.

Fig. 1 zeigt schematisch eine Spule 10 zum Erzeugen eines Magnetfeldes mit einer auf einen rohrförmigen Wickelkörper 11 gewickelten Wicklung 12. Die Wicklung 12 besteht aus einem mit übereinanderliegenden Windungen gewickelten Bandleiter, der in der "Pulver im Rohr"-Technik aus einem keramischen Hochtemperatursupraleiter gefertigt ist. Hier kann auch ein Dünnschichtleiter oder ein Stapel von Dünnschichtleitern verwendet werden. Ein Anschlussstück 30 dient zur Kontaktierung der Wicklung 12. Das hier blockförmige Anschlussstück 30 besteht aus Kupfer und weist an beiden in Umfangsrichtung bzw.
Wickelrichtung weisenden Querseiten 30a, 30b zwischen einem Fußbereich 31 und einem Kopfbereich 32 jeweils eine schlitzförmige Ausnehmung 36 auf, wodurch am Fußbereich 31 ein kurzer Schenkel 33 an der Querseite 30a und ein kurzer Schenkel 34 an der Querseite 30b gebildet wird. Der Fußbereich 31 ist an den Längsseiten des Anschlussstücks 30 am Umfang 13 der Wicklung 12 angelötet. Fig. 2 zeigt, dass der Fußbereich 31 dabei an einem Wicklungsende 19 der Wicklung 12 flächig anliegt und durch eine nicht dargestellte Lötung befestigt ist. Am Kopfbereich 32 des Anschlussstücks 30 ist eine elektrisch leitfähige Zuleitung 15 angelötet, die vorzugsweise aus einem Normalleiter oder einem weiteren Supraleiter besteht.

Am Umfang 13 der Wicklung 12 liegt eine Verstärkungseinlage 14 an, die sich von der Querseite 33a des Anschlussstücks 30 entlang des Umfangs 13 bis zu der anderen Querseite 33b erstreckt. Fig. 2 zeigt, dass die Verstärkungseinlage 14 dabei jeweils mit ihren Enden in die Ausnehmungen 36 einfasst und dadurch beide Schenkel 33, 34 überdeckt. Die Wicklung 12 ist zusammen mit dem rohrförmigen Wickelkörper 11, der Verstärkungseinlage 14 und dem Anschlussstück 30 in Epoxyd-Harz 20 eingegossen. Die Verstärkungseinlage 14 kann aus einem Verstärkungsband oder einem Ring mit ausreichender Eigensteifigkeit und/oder einer Faserverstärkung bestehen. Die Verstärkungseinlage kann jedoch auch aus losen oder gebundenen Verstärkungsfasern wie insbesondere Glasfasern bestehen, die mit in den Kunststoff eingegossen sind. Die Verstärkungseinlage 14 und das im Fußbereich partiell von dieser überdeckte Anschlussstück 30 bilden dadurch eine in sich geschlossene Zugentlastung für die Kontaktierung. Die Wirkung der Verstärkungseinlage 14 ist besonders gut, da diese den Fußbereich 31 des Anschlussstücks 30 partiell, nämlich im Bereich beider kurzer Schenkel 33, 34 in Radialrichtung überdecken.

Fig. 3 zeigt ein insbesondere bevorzugtes Anwendungsgebiet der Erfindung mit zwei miteinander verbundenen, gegenläufig gewickelten Wicklungen 112a und 112b, die dabei eine sogenannte "Doublepancake"- oder Doppelscheibenspule 110 bilden. Die Wicklungen 112a, 112b sind aus einem bandförmigen Supraleiter gewickelt. Die Wicklungen 112a und 112b gehen am Außenumfang 116 des Wickelkörpers 111 über eine gemeinsame innere Windung 112c ineinander über. Am Außenumfang 113a der Wicklung 112a ist ein Anschlussstück 150 und am Außenumfang 113b der Wicklung 112b ist ein zweites Anschlussstück 130 angelötet, die baugleich zu dem in Fig. 1 dargestellten Anschlussstück 30 ausgeführt sind. Um Wiederholungen zu vermeiden, sei hier auf die Beschreibung des in Fig. 1 und 2 dargestellten Anschlussstücks 30 verwiesen.

Die beiden Anschlussstücke 130, 150 sind parallel zueinander und nebeneinander angeordnet und um einem isolierenden Spalt 118 voneinander beabstandet. Die Wicklungsteile 112a und 112b sind durch eine Isolierschicht 117 voneinander getrennt, die sich weiter in den Spalt 118 zwischen die beiden Agrchlussstücke 130, 150 erstreckt. Die ganze Spule 110 ist, nachdem die Anschlussstücke 130, 150 an den Wicklungsenden angelötet wurden und die verstärkungseinlagen 113a, 113b um die Wicklungen 112a, 112b gelegt wurden, in Epoxyd-Harz 120 eingegossen, das als zusätzliche Isolierung auch den Spalt 118 füllt sowie die Seitenflächen der Anschlussstücke 130, 150 bedeckt. Nur die Kopfseiten 135 und 155 der Anschlussstücke sind von dem EpoxydHarz 120 freigelegt, um bei der Spule 110 Normalleiter an die Anschlussstücke 130, 150 zur elektrischen Kontaktierung der Wicklungen 112a und 112b anlöten zu können.

Fig. 4 zeigt eine Spule 210 mit einem aus Kupfer gefertigten Anschlussstück 230 gemäß einem weiteren Ausführungsbeispiel, das großflächig an einer Wicklung 212 mit in Wickelrichtung bzw. Umfangsrichtung über einen Kopfbereich 232 herausragenden Schenkeln 233, 234 angelötet ist. Durch die langen Schenkel 233, 234 ist das Anschlussstück 230 sehr gut leitend mit der Wicklung 212 verbunden. Das Anschlussstück 230 ist zwischen dem Kopfbereich 232 und einem Fußbereich 231 mit zwei schlitzförmigen Ausnehmungen 236 versehen, in die eine Verstärkungseinlage 214 mit ihren Enden eingreift. Die Wicklung 212, die Verstärkungseinlage 214 und das Anschlussstück 230 sind in Epoxyd-Harz 220 eingegossen. An den die Ausnehmungen 236 aufweisenden Querseiten 230a und 230b des Kopfbereichs 232 liegen zwei S-förmige Haltelagen 237 und 238 aus einem ebenfalls in das Epoxyd-Harz 220 eingegossenen Glasfaservlies an, welche die Kopfseite 235 des Kopfbereichs 232 partiell übergreifen, sodass auch der Kopfbereich 232 durch die Haltelagen 237, 238 stabilisiert ist. An die Kopfseite 235 ist eine Zuleitung 215 angelötet.

Fig. 5 zeigt eine Doppelscheibenspule 310 mit einer ersten Wicklung 312a und einer zweiten Wicklung 312b aus einem bandförmigen Supraleiter, wie in Fig. 3 beschrieben, die mit zwei Anschlussstücken 330 und 350 verlötet sind. Das Anschlussstück 350 ist entlang seiner außenliegenden Längsseite 350a mit einer schlitzförmigen Ausnehmung 316a versehen und das Anschlussstück 330 ist an seiner außenliegenden Längsseite 330b mit einer schlitzförmigen, in Wickelrichtung erstreckenden Ausnehmung 316b versehen. Eine ringförmige Verstärkungseinlage 314a ist in die Ausnehmung 316a eingesetzt und eine ringförmige Verstärkungseinlage 314b ist in die Ausnehmung 316b eingesetzt. Die massiven, gegebenenfalls geschlossen ausgeführten Ringe 314a, 314b umschließen die Wicklungen 312a, 312b entlang ihres Umfangs und sind dabei mit den Wicklungen 312a, 312b in ein Epoxyd-Harz 320 eingegossen. Anstelle ringförmiger Verstärkungseinlagen 314a, 314b könnten auch Fasern oder Fasermatten oder dergleichen in die seitlichen Ausnehmungen 316a, 316b eingefügt sein.

Fig. 6 zeigt an einer Spule 410 eine Wicklung 412 mit einem Anschlussstück 430, das ähnlich wie das in Fig. 4 gezeigte Anschlussstück an den Querseiten mit den Fußbereich 431 in Umfangsrichtung verlängernden Schenkeln 433, 434 versehen ist, die über die Querseiten des Kopfbereichs 432 hinausragen. Oberhalb der Schenkel 433, 434 ist das Anschlussstück 430 mit zwei schlitzförmigen Ausnehmungen 436 versehen. Der eine Schenkel 434 ist von einer ersten quer zur Wicklung 412 verlaufenden Verstärkungseinlage 414a überdeckt und der andere Schenkel 433 ist von einer ebenfalls quer zur Wicklung 412 verlaufenden zweiten Verstärkungseinlage 414b überdeckt. Die beiden Verstärkungseinlagen 414a, 414b bestehen beispielweise aus mehreren Glasfaserstreifen, die zusammen die Wicklung 412 umgreifen und mit dem Anschlussstück 430 und der Wicklung 412 in einen Kunststoff 420 eingegossen sind. Beide Verstärkungseinlagen können hierbei in eine Innenöffnung eines Wickelkörpers eingreifen oder diesen durchfassen, sodass sie das Anschlussstück 430 an beiden Schenkeln 433, 434 relativ zum Wickelkörper in Radialrichtung festlegen.

Bei den in den Figuren, insbesondere in den Figuren 2 und 4 dargestellten Ausführungsbeispielen ragt der Kopfbereich 32, 232 des Anschlussstücks 30, 230 um ein Teilstück radial über die Verstärkungseinlage 14, 214 und den diese einbettenden Kunststoff 20, 220 hinaus. Der bei diesen Ausführungsbeispielen überstehende Teilbereich könnte auch nachträglich entfernt, z.B. abgeschliffen oder abgetragen werden, so dass er vorzugsweise bündig mit dem Kunststoff, in den die verstärkungseinlage eingegossen ist, abschließt, oder es wird bereits bei der Montage ein Anschlussstück (nicht gezeigt) verwendet, das nur einen in Radialrichtung kurzen, über die Schenkel bzw. den Fußbereich überstehendes Kopfbereich hat, der nach eingießen bzw. einbetten in Kunststoff wiederum vorzugsweise bündig mit dem Kunststoff abschließt. Bei dieser Ausgestaltung könnten dann auch keine Ausnehmungen zwischen Fußbereich und Kopfbereich für den Eingriff der Enden der Verstärkungseinlagen ausgebildet sein.

## Patentansprüche

1. Spule (10) zum Erzeugen eines Magnetfeldes mit wenigstens einer aus einem Supraleiter gefertigten, in einen Kunststoff eingegossenen Wicklung (12, 112a, 112b, 212, 312a, 312b, 412), wobei ein am Umfang (13, 113a, 113b) der Wicklung (12, 112a, 112b, 212, 312a, 312b, 412) angeordnetes Wicklungsende (19) als eine Kontaktierung für einen elektrischen Leiter (15, 215) dient, **dadurch gekennzeichnet, dass** die Kontaktierung ein elektrisch leitfähiges Anschlussstück (30, 130, 150, 230, 330, 350) mit einem flächig mit dem Wicklungsende (19) verbundenen Fußbereich (31, 131, 231, 431) und einem Kopfbereich (32, 232, 432) zum Anschließen des Leiters (15, 215) aufweist, wobei der Fußbereich (31, 131, 231, 431) des Anschlussstücks (30, 130, 150, 230, 330, 350) am Wicklungsende unmittelbar anliegende Schenkel (33, 34, 233, 234, 433, 434) aufweist, die in radialer Richtung von einer verstärkungseinlage (14, 214, 314a, 314b, 414a, 414b) überdeckt sind, die die Wicklung (12, 112a, 112b, 212, 312a, 312b, 412) zumindest teilweise umgreift und in den Kunststoff (20, 120, 220, 320) eingegossenen ist.

2. Spule nach Anspruch 1, **dadurch gekennzeichnet, dass** die Verstärkungseinlage (14, 214) zusammen mit dem Anschlussstück (30, 230) die Wicklung (12, 212) vollständig umgreift.

3. Spule nach Anspruch 1 oder 2, **dadurch gekennzeichnet, dass** die Verstärkungseinlage (14, 214 ,314a , 314b, 414a, 414b) und das Anschlussstück (30, 130, 150, 230, 330, 350) eine in sich geschlossene Zugentlastung bilden.

4. Spule nach einem der Ansprüche 1 bis 3, **dadurch gekennzeichnet, dass** die Verstärkungseinlage (314a, 314b) aus einem die Wicklung (312a,312b) umgreifenden Ring besteht.

5. Spule nach einem der Ansprüche 1 bis 4, **dadurch gekennzeichnet, dass** die Schenkel (33, 34, 233, 234, 433, 434) an zwei gegenüberliegenden Querseiten des Fußbereichs (31) ausgebildet sind.

6. Spule nach Anspruch 5, **dadurch gekennzeichnet, dass** die Schenkel (233, 234, 433, 434) in Umfangsrichtung über den Kopfbereich (232, 432) hinausragen.

7. Spule nach Anspruch 5 oder 6, **dadurch gekennzeichnet, dass** die Verstärkungseinlage (14, 214) beide Schenkel (33, 34, 233, 234) überdeckt und sich am Umfang (13, 213) einer Außenwandung der Wicklung (12, 212) entlang von dem einen zum anderen Schenkel (34, 33, 234, 233) erstreckt.

8. Spule nach Anspruch 5 oder 6, **dadurch gekennzeichnet, dass** jeder Schenkel (434, 433) von einer Verstärkungseinlage (414a, 414b) quer überdeckt ist, die sich entlang einer Vorderseite und einer Rückseite der Wicklung (412) erstreckt und vorzugsweise eine Wicklungsinnenseite oder einen Wickelkörper durchgreift oder in diesen einfasst.

9. Spule nach einem der Ansprüche 1 bis 8, **dadurch gekennzeichnet, dass** die Verstärkungseinlage (14, 214, 314a, 314b, 414a, 414b) in wenigstens eine Ausnehmung (36, 236, 316a, 316b, 436) zwischen dem Kopfbereich (32, 232, 432) und dem Fußbereich (31, 231, 431) einfasst.

10. Spule nach einem der Ansprüche 5 bis 9, **dadurch gekennzeichnet, dass** das Anschlussstück (30, 230, 430) an beiden Querseiten (230a, 230b) eine nutförmige Ausnehmung (36, 236, 436) aufweist, in welche die Verstärkungseinlage (14, 214, 414a, 414b) einfasst und/oder formschlüssig arretiert ist, vorzugsweise in beiden Ausnehmungen formschlüssig festgelegt, festgeklemmt oder eingeklebt ist.

11. Spule nach einem der Ansprüche 1 bis 10, **dadurch gekennzeichnet, dass** die Verstärkungseinlage (14, 214, 414a, 414b) faserverstärkt, insbesondere glasfaserverstärkt ist und/oder ein Eingießen des Kunststoffes (20, 120, 220, 320, 420) im Vakuum-Imprägnierungs-Verfahren erfolgt ist und/oder der Kunststoff (20, 120, 220, 320, 420) aus einem Harz, insbesondere einem Epoxydharz besteht.

12. Spule nach einem der Ansprüche 1 bis 11, **gekennzeichnet durch** zwei nebeneinander angeordnete, gegenläufig gewickelte und an der Wicklungsinnenseite verbundene Wicklungen (112a, 112b, 312a, 312b) zur Bildung einer Doppelscheibenspule (110, 310) deren beide Wicklungsenden am Umfang (113a, 113b, 313a, 313b) angeordnet sind und jeweils mit einem Anschlussstück (130, 150, 330, 350) versehen sind.

13. Spule nach Anspruch 12, **dadurch gekennzeichnet, dass** die beiden Anschlussstücke (130, 150, 330, 350) parallel zueinander und durch einen Spalt (116, 318) voneinander isoliert angeordnet sind, wobei vorzugsweise in dem Spalt (118) eine Isolierschicht (117) angeordnet ist.

14. Spule nach einem der Ansprüche 1 bis 13, **dadurch gekennzeichnet, dass** der Fußbereich (31) flächig mit dem Wicklungsende (19) verlötet ist, wobei vorzugsweise der Fußbereich (31, 131, 231, 431) mit einem Lot mit einer hohen Schmelztemperatur verlötet ist, die vorzugsweise höher als eine Schmelztemperatur eines zur Anlötung des Leiters verwendeten Lotes ist.

15. Spule nach einem der Ansprüche 1 bis 14, **dadurch gekennzeichnet, dass** die Wicklung (12, 112a, 112b, 212, 312a, 312b, 412) aus einem Hochtemperatur-Supraleiter gefertigt ist und/oder dass die Wicklung (12, 112a, 112b, 212, 312a, 312b, 412) aus einem Bandleiter gewickelt ist, der vorzugsweise in der "Pulver-im-Rohr"-Technik oder als Dünnschichtleiter gefertigt ist.

16. Spule nach einem der Ansprüche 1 bis 15, **dadurch gekennzeichnet, dass** der Kopfbereich des Anschlussstücks in Radialrichtung bündig mit dem Umfang der Spule oder mit dem Kunststoff, in den die Verstärkungseinlage eingegossen ist, abschließt.

17. Spule nach einem der Ansprüche 1 bis 16, **dadurch gekennzeichnet, dass** die von der Verstärkungseinlage überdeckten Schenkel (33, 34, 233, 234, 433, 434) in den Kunststoff (20, 120, 220, 320) eingegossen sind und/oder das Anschlussstück blockförmig ausgebildet ist.

## Claims

1. A coil (10) for producing a magnetic field, having at least one winding (12, 112a, 112b, 212, 312a, 312b, 412), which is manufactured from a superconductor and is encapsulated in a plastic, with a winding end (19) which is arranged on the circumference (13, 113a, 113b) of the winding (12, 112a, 112b, 212, 312a, 312b, 412) being used as a contact for an electrical conductor (15, 215), **characterized in that** the contact has an electrically conductive connecting piece (30, 130, 150, 230, 330, 350) with a foot area (31, 131, 231, 431), which is connected over an area to the winding end (19), and with a head area (32, 232, 432) for connection of the conductor (15, 215), with the foot area (31, 131, 231, 431) of the connecting piece (30, 130, 150, 230, 330, 350) has limbs (33, 34, 233, 234, 433, 434), which rest directly on the winding end and which are covered in the radial direction by a reinforcing insert (14, 214, 314a, 314b, 414a, 414b) which is encapsulated in the plastic (20, 120, 220, 320) and at least partially surrounds the winding (12, 112a, 112b, 212, 312a, 312b, 412).

2. The coil as claimed in claim 1, **characterized in that** the reinforcing insert (14, 214) together with the connecting piece (30, 230) completely surrounds the winding (12, 212).

3. The coil as claimed in claim 1 or 2, **characterized in that** the reinforcing insert (14, 214, 314a, 314b, 414a, 414b) and the connecting piece (30, 130, 150, 230, 330, 350) form an intrinsically closed strain relief means.

4. The coil as claimed in one of claims 1 to 3, **characterized in that** the reinforcing insert (314a, 314b) comprises a ring surrounding the winding (312a, 312b) .

5. The coil as claimed in one of claims 1 to 4, **characterized in that** the limbs (33, 34, 233, 234, 433, 434) are arranged on two opposite side faces of the foot area (31).

6. The coil as claimed in claim 5, **characterized in that** the limbs (233, 234, 433, 434) project beyond the head area (232, 432) in the circumferential direction.

7. The coil as claimed in claim 5 or 6, **characterized in that** the reinforcing insert (14, 214) covers both limbs (33, 34, 233, 234) and extends from one limb to the other (34, 33, 234, 233) along the circumference (13, 213) of an outer turn of the winding (12, 212).

8. The coil as claimed in claim 5 or 6, **characterized in that** each limb (434, 433) is covered at the side by a reinforcing insert (414a, 414b), which extends along a front face and a rear face of the winding (412) and preferably passes through, or engages in, a winding inner face or a winding former.

9. The coil as claimed in one of claims 1 to 8, **characterized in that** the reinforcing insert (14, 214, 314a, 314b, 414a, 414b) engages in at least one recess (36, 236, 316a, 316b, 436) between the head area (32, 232, 432) and the foot area (31, 231, 431).

10. The coil as claimed in one of claims 5 to 9, **characterized in that** the connecting piece (30, 230, 430) has a recess (36, 236, 436) in the form of a groove on both side faces (230a, 230b), in which the reinforcing insert (14, 214, 414a, 414b) engages and/or is locked in an interlocking manner, and preferably is fixed, firmly clamped or adhesively bonded in both recesses.

11. The coil as claimed in one of claims 1 to 10, **characterized in that** the reinforcing insert (14, 214, 414a, 414b) is fiber-reinforced, in particular glass-fiber-reinforced, and/or the process of encapsulation of the plastic (20, 120, 220, 320, 420) is carried out by vacuum impregnation, and/or the plastic (20, 120, 220, 320, 420) is composed of a resin, in particular an epoxy resin.

12. The coil as claimed in one of claims 1 to 11, **characterized by** two windings (112a, 112b, 312a, 312b) which are arranged alongside one another, are wound in opposite senses and are connected to the winding inner face, in order to form a double-disk coil (110, 310) whose two winding ends are arranged on the circumference (113a, 113b, 313a, 313b) and are each provided with a connecting piece (130, 150, 330, 350).

13. The coil as claimed in claim 12, **characterized in that** the two connecting pieces (130, 150, 330, 350) are arranged parallel to one another, and isolated from one another by a gap (118, 318), wherein preferably, an isolating layer (117) is arranged in the gap (118).

14. The coil as claimed in one of claims 1 to 13, **characterized in that** the foot area (31) is soldered over an area to the winding end (19), wherein preferably, the foot area (31, 131, 231, 431) is soldered using a solder with a high melting temperature, which is preferably higher than a melting temperature of a solder which is used to solder the conductor.

15. The coil as claimed in one of claims 1 to 14, **characterized in that** the winding (12, 112a, 112b, 212, 312a, 312b, 412) is manufactured from a high-temperature superconductor, and/or the winding (12, 112a, 112b, 212, 312a, 312b, 412) is wound from a ribbon conductor, which is preferably manufactured using the "powder in tube" technique, or in the form of a thin-film conductor.

16. The coil as claimed in one of claims 1 to 15, **characterized in that** the head area of the connecting piece ends flush in the radial direction with the circumference of the coil or with the plastic in which the reinforcing insert is encapsulated.

17. The coil as claimed in one of claims 1 to 16, **characterized in that** the limbs (33, 34, 233, 234, 433, 434), which are covered by the reinforcing insert, are encapsulated in the plastic (20, 120, 220, 320) and/or that the connecting piece is in the form of a block.

## Revendications

1. Bobine (10) pour générer un champ magnétique comprenant au moins un enroulement (12, 112a, 112b, 212, 312a, 312b, 412) fabriqué dans un supraconducteur et enrobé dans une matière plastique, une extrémité d'enroulement (19) disposée sur un pourtour (13, 113a, 113b) de l'enroulement (12, 112a, 112b, 212, 312a, 312b, 412) servant de contact pour un conducteur électrique (15, 215), **caractérisée en ce que** le contact présente un élément de raccordement (30, 130, 150, 230, 330, 350) électriquement conducteur avec une zone de base (31, 131, 231, 431) reliée à plat avec l'extrémité d'enroulement (19) et une zone de tête (32, 232, 432) pour le raccordement du conducteur (15, 215), la zone de base (31, 131, 231, 431) de l'élément de raccordement (30, 130, 150, 230, 330, 350) présentant des branches (33, 34, 233, 234, 433, 434) qui reposent directement sur l'extrémité d'enroulement, lesquelles sont recouvertes dans le sens radial par un insert de renforcement (14, 214, 314a, 314b, 414a, 414b) qui entoure au moins partiellement l'enroulement (12, 112a, 112b, 212, 312a, 312b, 412) et qui sont enrobées dans la matière plastique (20, 120, 220, 320).

2. Bobine selon la revendication 1, **caractérisée en ce que** l'insert de renforcement (14, 214), conjointement avec l'élément de raccordement (30, 230), entoure entièrement l'enroulement (12, 212).

3. Bobine selon la revendication 1 ou 2, **caractérisée en ce que** l'insert de renforcement (14, 214, 314a, 314b, 414a, 414b) et l'élément de raccordement (30, 130, 150, 230, 330, 350) forment un dispositif antitraction fermé en lui-même.

4. Bobine selon l'une des revendications 1 à 3, **caractérisée en ce que** l'insert de renforcement (314a, 314b) se compose d'une bague qui entoure l'enroulement (312a, 312b).

5. Bobine selon l'une des revendications 1 à 4, **caractérisée en ce que** les branches (33, 34, 233, 234, 433, 434) sont formées sur deux côtés transversaux opposés de la zone de base (31).

6. Bobine selon la revendication 5, **caractérisée en ce que** les branches (233, 234, 433, 434) font saillie au-dessus de la zone de tête (232, 432) dans le sens du pourtour.

7. Bobine selon la revendication 5 ou 6, **caractérisée en ce que** l'insert de renforcement (14, 214) recouvre les deux branches (33, 34, 233, 234) et s'étend le long du pourtour (13, 213) d'un enroulement extérieur de l'enroulement (12, 212) de l'une vers l'autre branche (34, 33, 234, 233).

8. Bobine selon la revendication 5 ou 6, **caractérisée en ce que** chaque branche (434, 433) est recouverte transversalement par un insert de renforcement (414a, 414b) qui s'étend le long d'un côté avant et d'un côté arrière de l'enroulement (412) et transperce de préférence un côté intérieur de l'enroulement ou un corps d'enroulement ou est enchâssé dans celui-ci.

9. Bobine selon l'une des revendications 1 à 8, **caractérisée en ce que** l'insert de renforcement (14, 214, 314a, 314b, 414a, 414b) est enchâssé dans au moins un évidement (36, 236, 316a, 316b, 436) entre la zone de tête (32, 232, 432) et la zone de base (31, 231, 431).

10. Bobine selon l'une des revendications 5 à 9, **caractérisée en ce que** l'élément de raccordement (30, 230, 430) présente sur les deux côtés transversaux (230a, 230b) un creux en forme de rainure (36, 236, 436), dans lequel l'insert de renforcement (14, 214, 414a, 414b) est enchâssé et/ou bloqué par engagement géométrique, de préférence fixé par engagement géométrique, coincé ou collé dans les deux creux.

11. Bobine selon l'une des revendications 1 à 10, **caractérisée en ce que** l'insert de renforcement (14, 214, 414a, 414b) est renforcé par des fibres, notamment des fibres de verre et/ou un enrobage avec la matière plastique (20, 120, 220, 320, 420) a été effectué dans un procédé d'imprégnation sous vide et/ou la matière plastique (20, 120, 220, 320, 420) se compose d'une résine, notamment d'une résine d'époxy.

12. Bobine selon l'une des revendications 1 à 11, **caractérisée par** deux enroulements (112a, 112b, 312a, 312b) disposés côte à côte, enroulés en sens inverse et reliés au côté intérieur de l'enroulement pour former une bobine à double galette (110, 310) dont les deux extrémités d'enroulement sont disposées sur le pourtour (113a, 113b, 313a, 313b) et sont respectivement munies d'un élément de raccordement (130, 150, 330, 350).

13. Bobine selon la revendication 12, **caractérisée en ce que** les deux éléments de raccordement (130, 150, 330, 350) sont disposés parallèlement l'un à l'autre et isolés l'un de l'autre par un interstice (118, 318), une couche isolante (117) étant de préférence disposée dans l'interstice (118).

14. Bobine selon l'une des revendications 1 à 13, **caractérisée en ce que** la zone de base (31) est fixée par brasage à plat avec l'extrémité d'enroulement (19), la zone de base (31, 131, 231, 431) étant de préférence brasée avec une brasure ayant une température de fusion élevée, laquelle est de préférence supérieure à une température de fusion d'une brasure utilisée pour le brasage du conducteur.

15. Bobine selon l'une des revendications 1 à 14, **caractérisée en ce que** l'enroulement (12, 112a, 112b, 212, 312a, 312b, 412) est fabriqué dans un supraconducteur à haute température et/ou que l'enroulement (12, 112a, 112b, 212, 312a, 312b, 412) est enroulé dans un conducteur en bande qui est fabriqué de préférence en technique dite de « poudre en tube » ou sous la forme d'un conducteur à couche mince.

16. Bobine selon l'une des revendications 1 à 15, **caractérisée en ce que** la zone de tête termine l'élément de raccordement dans le sens radial à fleur avec le pourtour de la bobine ou avec la matière plastique dans laquelle est enrobé l'insert de renforcement.

17. Bobine selon l'une des revendications 1 à 16, **caractérisée en ce que** les branches (33, 34, 233, 234, 433, 434) recouvertes par l'insert de renforcement sont enrobées dans la matière plastique (20, 120, 220, 320) et/ou l'élément de raccordement est réalisé en forme de bloc.
